# EUROPÄISCHE PATENTSCHRIFT

(11) **EP 1 314 937 B1**
(45) Veröffentlichungstag und Bekanntmachung des Hinweises auf die Patenterteilung: **14.12.2005**
(21) Anmeldenummer: 02025865.3
(22) Anmeldetag: 19.11.2002
(51) Int. Cl.: F24F 13/06, F24F 13/065

(54) **Luftauslass**
Air outlet
Sortie d'air

(30) Priorität: 24.11.2001 DE 10157731
(43) Veröffentlichungstag der Anmeldung: 28.05.2003
(73) Patentinhaber: M+W Zander Gebäudetechnik GmbH, 70499 Stuttgart (DE)
(72) Erfinder: Sodec, Franc, Dr.-Ing., 52146 Würselen (DE)
(74) Vertreter: Bauer, Dirk

(56) Entgegenhaltungen:
- EP-A- 0 068 448
- EP-A- 0 816 772
- WO-A-95/01537
- DE-C- 3 536 810
- DE-U- 9 116 077

## Beschreibung

Die Erfindung betrifft einen Luftauslass mit Leitelementen, die in einer luftdurchlässigen Platte mit gegenüber diesen höherem Strömungswiderstandsbeiwert angeordnet sind und aus dem Luftauslass austretende Luft in divergierende Richtungen lenken, wobei mindestens ein Leitelement um eine zu der Platte senkrechte Achse drehbar ist.

### Stand der Technik

Ein gattungsgemäßer Luftauslass ist beispielsweise in der DE 199 21 404 C1 beschrieben. Dieser vorgeschlagene Luftauslass weist in einem Lochblech eine Kombination verschiedener Leitelemente, nämlich sowohl Drallauslässe als auch mindestens einen richtungsverstellbaren Strahlauslass in Form einer "Weitwurfdüse" auf.

Einen weiteren gattungsgemäßen Luftauslass zeigt die DE 9 116 077 U1. Um Teilströme eines Luftvolumenstroms in unterschiedliche Richtungen in einen Raum einblasen zu können, werden hier mehrere kreisförmige Luftleitelemente in einer Trägerplatte drehbar angeordnet. Im Ausführungsbeispiel sind die Leitelemente mit jalousieartig angeordneten Luftleitblechen versehen.

Allgemein bekannt sind Luftauslässe mit starren, verstellbaren oder im Betriebsfall selbsttätig öffnenden Lamellen zur Leitung der ausströmenden Luft. Derartige Luftauslässe kommen insbesondere an raumseitigen Öffnungen in der Klimatechnik in einer Vielzahl verschiedener Ausführungsformen für die unterschiedlichen Anwendungsfälle zum Einsatz.

Die bekannten Lamellenauslässe werden beispielsweise in der Gebäude-Klimatechnik bündig abschließend in Raumwände installiert. In Form von Kreuzlamellen, die eine unabhängige Verstellung in zwei aufeinander senkrechten Raumrichtungen ermöglichen, werden gattungsgemäße Luftauslässe aber auch zur Belüftung von Fahrzeug-Innenräumen eingesetzt.

Wird der angeschlossene Luftkanal der Klimaanlage mit Druck beaufschlagt, so dringt die konditionierte - geheizte oder gekühlte - Luft durch den Luftauslass in den Raum und wird dabei durch die Lamellen in die eingestellte Richtung geleitet. Die gekühlten Luftstrahlen neigen dazu, mit erhöhten Luftgeschwindigkeiten in den Aufenthaltsbereich abzufallen, was von den Raumnutzern als störende "Zugluft" empfunden wird. Insbesondere das Komfortempfinden von Raumnutzern, die sich aufgrund beengter räumlicher Verhältnisse im Bereich des Kaltlufabfalles aufhalten, wird empfindlich gestört. Daher ist die Freiheit der Nutzung eines Raumes wesentlich eingeschränkt.

Die Leitelemente - die Lamellen des bekannten Luftauslasses - verdecken physisch die Öffnung der angeschlossenen klimatechnischen Anlage. Darüber hinaus sind Luftauslässe aber häufig auch das einzige für den Nutzer optisch wahrnehmbare Bauteil einer daran angeschlossenen klimatechnischen Anlage, insbesondere wenn die angeschlossenen Luftkanäle in Raumwände oder -decken integriert sind. Bei der Konzeption von Luftauslässen sind daher neben rein funktionalen auch gestalterische Überlegungen anzustellen. Die durch die relativ großen Öffnungen auffällig kontrastreichen und durch die geraden Linien streng wirkenden bekannten Lamellenauslässe sind gerade an einfarbigen Wandflächen nur schwer zu verbergen und prägen auf diese Weise häufig in unerwünschter Weise wesentlich den Gesamteindruck eines Raumes.

### Aufgabe

Aufgabe der Erfindung ist es, einen Luftauslass vorzuschlagen, der gegenüber den bekannten Vorrichtungen einerseits eine zugfreie Durchströmung des klimatisierten Raumes und andererseits eine gefälligere Gestaltung ermöglicht.

### Lösung

Ausgehend von der eingangs beschriebenen Vorrichtung wird diese Aufgabe nach der Erfindung dadurch gelöst, dass mindestens ein Leitelement eine Mehrzahl von Düsen aufweist.

Der durch den Luftauslass austretende Luftstrom wird so aufgefächert und stellt damit keine über temperaturbedingte Konvektion hinaus gehende Ursache für störende Luftströmungen im Raum mehr dar. Die Auffächerung des austretenden Luftstroms in verschiedene divergierende Richtungen geschieht sehr effektiv durch den Einsatz mehrerer kleinerer Leitelemente, die aufgrund der geringeren Abmessungen wiederum optisch leichter zu verbergen oder variabler in vorhandene Strukturen zu integrieren sind.

Besonders vorteilhafter Weise beträgt der Strömungswiderstandsbeiwert der luftdurchlässigen Platte das fünf- bis zwanzigfache des Strömungswiderstandsbeiwert der Leitelemente. Die Geschwindigkeit der aus den Leitelementen austretenden Luft ist dann - bei üblichen Druckverhältnissen - etwa drei- bis fünfmal höher als die Austrittsgeschwindigkeit aus der luftdurchlässigen Platte. Auf diese Weise sind die Luftstrahlen aus den Leitelementen in der Lage, den restlichen Luftvolumenstrom zu lenken und zu führen.

Der erfindungsgemäße Luftauslass lässt sich an unterschiedliche räumliche Verhältnisse und Einbausituationen besonders gut anpassen, wenn die Richtungen der an den einzelnen Leitelementen austretenden Luftströme unabhängig einstellbar sind. Die Leiteinrichtungen werden in einen flächigen Luftauslass optisch gut integriert, wenn sie in der Fläche der Platte liegen und die Verstellung durch Drehung um eine zu der Platte senkrechte Achse erfolgt.

Eine Mehrzahl von Düsen, insbesondere mit kreisförmigem Querschnitt, ermöglicht eine im Vergleich zu den bekannten Lamellenauslässen gefälligere Gestaltung des Luftauslasses. Durch eine Neigung der Düsenrichtungen gegenüber einer auf dem Leitelement senkrechten Richtung und durch eine Variation der Düsenrichtungen innerhalb eines Leitelementes kann der Effekt der Strahlauffächerung noch deutlich gesteigert werden. Leitelemente mit besonders stark geneigten Düsenrichtungen kommen bevorzugt an den Rändern des erfindungsgemäßen Luftauslasses zum Einsatz. Besonders einfach können derartige Leitelemente in Scheibenform und mit durchgehenden Strahlkanälen gefertigt werden, wobei die Strahlkanäle als Düsen fungieren.

Die luftdurchlässige Platte des erfindungsgemäßen Luftauslasses wird bevorzugt als Lochblech ausgebildet. Während die Auswahl eines sichtbaren Lochbleches durch die gewünschte Austrittsgeschwindigkeit und durch ästhetische Überlegungen eingeschränkt ist, kann der Strömungswiderstand der Platte durch ein zweites, innenliegendes Lochblech einfach in gewünschter Weise eingestellt werden. Eine solche zweischalige Platte weist gegenüber der einschaligen Ausführung darüber hinaus eine deutlich erhöhte Steifigkeit auf und ermöglicht den Einsatz des erfindungsgemäßen Luftauslasses in einer großflächigen Ausführung ohne weitere stützende Elemente. Alternativ kann der Strömungswiderstand der Platte des Luftauslasses auch durch ein auf der Platte liegendes Vlies auf einen gewünschten Wert eingestellt werden.

Bevorzugt ist insbesondere eine Ausführung des erfindungsgemäßen Luftauslasses, auf dessen Platte Leitelemente in mehreren Reihen angeordnet sind. So wird eine besonders gleichmäßige Strömung durch den Luftauslass realisiert.

In dem erfindungsgemäßen Luftauslass wird der austretende Luftstrom in mehrere divergierende Hauptluftströme mit höherem Strahlimpuls und dünnen Einzelstrahlen und einen diffus austretenden Nebenluftstrom mit geringerem Impuls aufgeteilt, dem wiederum die Hauptluftströme ihre Richtungen aufprägen können. Dieses erfindungsgemäße Verfahren bewirkt eine wirksame Auffächerung des durch den Luftauslass austretenden Luftstroms und damit gegenüber den bekannten Luftauslässen eine deutliche Verringerung der Raumluftgeschwindigkeiten im Aufenthaltsbereich. Der Raum kann auf diese Weise zugluftfrei mit vergleichsweise großen Volumenströmen durchspült werden.

### Ausführungsbeispiele

Nachfolgend wird die Erfindung anhand von Ausführungsbeispielen dargestellt. Es zeigt
- Fig. 1: ein Längsschnitt und
- Fig. 2: eine Draufsicht eines erfindungsgemäßen Luftauslasses,
- Fig. 3: ein Schnitt und
- Fig. 4: eine Draufsicht eines Leitelements dieses Luftauslasses,
- Fig. 5: eine erste Einbausituation und
- Fig. 6: eine zweite Einbausituation eines erfindungsgemäßen Luftauslasses.

Der in Fig. 1 und Fig. 2 dargestellte Luftauslass 1 ist in einen Ausschnitt einer nur in Fig. 1 dargestellten vorgehängten Wand 2 eines nicht näher dargestellten Raumes mit dahinter liegenden, nicht dargestellten Zuluftkanälen als Teil einer nicht näher dargestellten Anlage zur Klimatisierung des Raumes - bedarfsweise zum Heizen oder Kühlen und zur Zufuhr von Frischluft - eingebaut. Der Luftauslass 1 weist eine Platte 3 mit zwei parallel zueinander angeordneten Lochblechen 4 und 5, und zwanzig in zwei parallelen Reihen angeordnete Leitelemente 6 und rückseitig einen rechtwinklig zu den Lochblechen angeordneten, umlaufenden Einbaurahmen 7 auf. Der Verlauf des in Fig. 1 dargestellten Schnitts durch den Luftauslass 1 ist in Fig. 2 durch eine gestrichelte Linie angedeutet. Der Strömungswiderstandsbeiwert des Lochbleches 4 ist um den Faktor zwölf höher als der Strömungswiderstandsbeiwert der Leitelement 6. Die Austrittsgeschwindigkeit der Luftstrahlen aus den Leitelement 6 ist etwa dreieinhalb mal höher als die Geschwindigkeit der aus dem Lochblech 4 austretenden Luft.

Der Einbaurahmen 7 ist mit nicht dargestellten Schraubverbindungen fest an der Wand 2 verankert, die Platte 3 ist in den Einbaurahmen 7 in nicht dargestellte Befestigungselemente eingehängt. Eine Blende 8 an der Platte 3 verdeckt den Einbauspalt 9 und liegt an der Wand 2 bündig an. Der Einbauspalt 9 und der toleranzbedingte Abstand der Blende 8 von der Wand 2 sind in Fig. 1 zur Verdeutlichung der Einbausituation übertrieben dargestellt.

Das in Fig. 3 und Fig. 4 dargestellte kreiszylinderförmige Leitelement 6 liegt fast vollständig in einer durchgehenden, ebenfalls kreiszylindrischen Öffnung 10 der Platte 3. Das Leitelement 6 ist mit einer nicht dargestellten angeformten umlaufenden Wulst in einer ebenfalls nicht dargestellten umlaufenden Nut in dieser Öffnung 10 gegen axiale Verschiebung gesichert. Es schließt bündig mit dem inneren Lochblech 4 der Platte 3 ab und ist an der sichtbaren Außenseite mit einem angeformten Kragen 11 versehen, der zum Einen den Einbauspalt 12 verdeckt und zum Andern zusätzlich die axiale Verschiebung des Leitelementes 6 in den Luftauslass 1 hinein verhindert.

Das Leitelement 6 weist sieben durchgehende, parallel verlaufende, kreiszylindrische Düsen 13 auf, die um einen Winkel 14 gegenüber einer zur Oberfläche des Leitelementes 6 senkrechten Achse 15 geneigt sind. Auch hier sind der Einbauspalt 12 und der toleranzbedingte Abstand des Kragens 11 von der Platte 3 zur Verdeutlichung der Einbausituation übertrieben dargestellt.

Das Leitelement 6 ist in der Platte 3 um 360° drehbar und wird bei Einrichtung des erfindungsgemäßen Luftauslasses 1 manuell auf die gewünschte Richtung eingestellt. Ebenso kann der Luftauslass 1 durch den Raumnutzer jederzeit mittels Verdrehen einzelner Leitelemente 6 an geänderte Bedürfnisse angepasst werden.

Im Betriebsfall wird die dem nicht dargestellten Luftkanal zugewandte Seite der Platte 3 mit einem über dem Druckniveau des Raumes liegenden Druck beaufschlagt. Die konditionierte Zuluft dringt als Hauptluftstrom 16 mit hohem Impuls (Strömungsgeschwindigkeit ca. 5,0 m/s) durch das Leitelement 6 und wird durch die Düsen 13 um einen Winkel 14 abgelenkt. Zugleich dringt ein Nebenluftstrom 17 mit geringerem Impuls (Strömungsgeschwindigkeit ca. 1,4 m/s) durch die zwischen benachbarten Leitelementen 6 liegenden Öffnungen der Platte 3 und wird durch den Hauptluftstrom 16 beschleunigt und gleichfalls umgelenkt. Durch die Vermischung mit dem Nebenluftstrom 17 wird der Hauptluftstrom 16 abgebremst.

Fig. 5 und Fig. 6 zeigen schematische Draufsichten auf angedeutete Grundrisse eines nicht näher dargestellten Raumes mit erfindungsgemäßen Luftauslässen 18 und 19 in deckennaher Anordnung nahe einer Ecke 20 bzw. in der Mitte einer Wand 21. Durch die einzeln einstellbaren, hier nicht dargestellten Leitelemente ist eine Anpassung an jede Raumsituation oder an spezielle Nutzerbedürfnisse einfach zu realisieren.

## Patentansprüche

1. Luftauslass (1) mit Leitelementen (6), die in einer luftdurchlässigen Platte mit gegenüber diesen höherem Strömungswiderstandsbeiwert angeordnet sind und aus dem Luftauslass (1) austretende Luft in divergierende Richtungen lenken, wobei mindestens ein Leitelement (6) um eine zu der Platte senkrechte Achse drehbar ist, **dadurch gekennzeichnet, dass** mindestens ein Leitelement (6) eine Mehrzahl von Düsen aufweist, wobei die Austrittsrichtungen der Düsen (13) mindestens eines Leitelementes (6) gegenüber einer auf der Oberfläche des Leitelementes (6) senkrechten Richtung (15) geneigt sind.

2. Luftauslass (1) nach dem vorgenannten Anspruch, **dadurch gekennzeichnet, dass** der Strömungswiderstandsbeiwert der luftdurchlässigen Platte das fünf- bis zwanzigfache des Strömungswiderstandsbeiwertes der Leitelemente (6) beträgt.

3. Luftauslass (1) nach einem der vorgenannten Ansprüche, **dadurch gekennzeichnet, dass** an mindestens einem Leitelement (6) die Richtung der austretenden Luft (16) unabhängig von anderen Leitelementen (6) einstellbar ist.

4. Luftauslass (1) nach einem der vorgenannten Ansprüche, **dadurch gekennzeichnet, dass** mindestens ein Leitelement (6) mit der Platte bündig (3) abschließt.

5. Luftauslass nach einem der vorgenannten Ansprüche, **dadurch gekennzeichnet, dass** die Düsenachsen einzelner Leitelemente verschiedene Neigungswinkel zu ihrer Flächennormalen aufweisen.

6. Luftauslass (1) nach Anspruch 5, **dadurch gekennzeichnet, dass** die Neigungswinkel der Austrittsrichtungen verschiedener Leitelemente betragsmäßig von einander abweichen.

7. Luftauslass (1) nach mindestens einem der vorgenannten Ansprüche, **dadurch gekennzeichnet, dass** mindestens ein Leitelement (6) scheibenförmig mit als Düsen (13) wirkenden Strahlkanälen ausgebildet ist.

8. Luftauslass (1) nach mindestens einem der vorgenannten Ansprüche, **dadurch gekennzeichnet, dass** die Platte (3) aus einem Lochblech gefertigt ist.

9. Luftauslass (1) nach dem vorgenannten Anspruch, **dadurch gekennzeichnet, dass** das Lochblech zwei Lagen aufweist.

10. Luftauslass nach mindestens einem der vorgenannten Ansprüche, **dadurch gekennzeichnet, dass** die Platte ein Vlies aufweist.

11. Luftauslass (1) nach mindestens einem der vorgenannten Ansprüche, **dadurch gekennzeichnet, dass** auf der Platte (3) Leitelemente (6) in mehreren Reihen angeordnet sind.

12. Verfahren zur Strömungsführung an einem Luftauslass mit einer Mehrzahl von Leitelementen (6), die in einer luftdurchlässigen Platte mit gegenüber diesen höherem Strömungswiderstandsbeiwert um eine zu der Platte senkrechte Achse drehbar angeordnet sind, wobei Hauptluftströme mit Hilfe einer Mehrzahl von Düsen (13) der Leitelemente (6) in divergierende Richtungen gelenkt werden und zwischen den Leitelementen (6) austretender Nebenluft eine Strömung aufprägen, wobei die Austrittsrichtungen der Düsen (13) mindestens eines Leitelementes (6) gegenüber einer auf der Oberfläche des Leitelementes (6) senkrechten Richtung (15) geneigt sind.

## Claims

1. An air vent (1) with guide elements (6) which are arranged in an air-permeable plate with a flow resistance coefficient which is higher to the same and guide the air emerging from the air vent (1) in diverging directions, with at least one guide element (6) being rotatable about an axis perpendicular to the plate, **characterized in that** at least one guide element (6) comprises a plurality of nozzles, with the outlet directions of the nozzles (13) of at least one guide element (6) being inclined relative to a direction (15) perpendicular on the surface of the guide element (6).

2. An air vent (1) according to the preceding claim, **characterized in that** the flow resistance coefficient of the air-permeable plate is five to twenty times of the flow resistance coefficient of the guide elements (6).

3. An air vent (1) according to one of the preceding claims, **characterized in that** the direction of the emerging air (16) can be set on at least one guide element (6) independent of other guide elements (6).

4. An air vent (1) according to one of the preceding claims, **characterized in that** at least one guide element (6) is flush with the plate (3).

5. An air vent according to one of the preceding claims, **characterized in that** the nozzle axes of individual guide elements have different angles of inclination relative to the normal lines of their surface.

6. An air vent (1) according to claim 5, **characterized in that** the angles of inclination of the outlet directions of different guide elements differ from one another with respect to their amounts.

7. An air vent (1) according to at least one of the preceding claims, **characterized in that** at least one guide element (6) is configured in a disk-like way with air jet ducts acting as nozzles (13).

8. An air vent (1) according to at least one of the preceding claims, **characterized in that** the plate (3) is made of a perforated plate.

9. An air vent (1) according to the preceding claim, **characterized in that** the perforated plate comprises two layers.

10. An air vent according to at least one of the preceding claims, **characterized in that** the plate comprises a non-woven material.

11. An air vent (1) according to at least one of the preceding claims, **characterized in that** guide elements (6) are arranged in several rows on the plate (3).

12. A method for flow guidance in an air vent with a plurality of guide elements (6) which are rotatably arranged in an air-permeable plate with a flow resistance coefficient higher relative to the guide elements about an axis perpendicular to the plate, with main air flows being guided in diverging directions with the help of a plurality of nozzles (13) of the guide elements (6) and impress a flow on secondary air emerging between the guide elements (6), with the outlet directions of the nozzles (13) of at least one guide element (6) being inclined relative to a direction (15) perpendicular on the surface of the guide element (6).

## Revendications

1. Sortie d'air (1) avec des éléments déflecteurs (6) disposés dans une plaque laissant passer l'air et ayant un coefficient de résistance à l'écoulement plus élevé que ceux-ci, et qui orientent l'air sortant de la sortie d'air (1) dans des directions divergentes, un élément déflecteur (6) au moins pouvant tourner autour d'un axe perpendiculaire à la plaque, **caractérisée en ce qu'**au moins un élément déflecteur (6) possède une pluralité de buses, les directions de sortie des buses (13) d'au moins un élément déflecteur (6) étant inclinées par rapport à une direction (15) perpendiculaire à la surface de l'élément déflecteur (6).

2. Sortie d'air (1) selon la revendication précédente, **caractérisée en ce que** le coefficient de résistance à l'écoulement de la plaque laissant passer l'air est de cinq à vingt fois supérieur au coefficient de résistance à l'écoulement des éléments déflecteurs (6).

3. Sortie d'air (1) selon l'une quelconque des revendications précédentes, **caractérisée en ce que** la direction de l'air sortant (16) peut être ajustée sur au moins un élément déflecteur (6) indépendamment des autres éléments déflecteurs (6).

4. Sortie d'air (1) selon l'une quelconque des revendications précédentes, **caractérisée en ce qu'**au moins un élément déflecteur (6) se trouve de niveau (3) avec la plaque.

5. Sortie d'air selon l'une quelconque des revendications précédentes, **caractérisée en ce que** les axes des buses des différents éléments déflecteurs présentent des angles d'inclinaison différents par rapport à leurs normales de surface.

6. Sortie d'air (1) selon la revendication 5, **caractérisée en ce que** les angles d'inclinaison des directions de sortie des différents éléments déflecteurs ont une grandeur différente les uns des autres.

7. Sortie d'air (1) selon l'une au moins des revendications précédentes, **caractérisée en ce qu'**au moins un élément déflecteur (6) est conformé en forme de disque avec des canaux à jet servant de buses (13).

8. Sortie d'air (1) selon l'une au moins des revendications précédentes, **caractérisée en ce que** le plaque (3) est fabriquée à partir d'une tôle perforée.

9. Sortie d'air (1) selon la revendication précédente, **caractérisée en ce que** la tôle perforée comporte deux couches.

10. Sortie d'air selon l'une au moins des revendications précédentes, **caractérisée en ce que** la plaque comporte un feutre non-tissé.

11. Sortie d'air (1) selon l'une au moins des revendications précédentes, **caractérisée en ce que** des éléments déflecteurs (6) sont disposés sur la plaque (3) en plusieurs rangées.

12. Procédé pour le guidage du flux d'une sortie d'air comportant une pluralité d'éléments déflecteurs (6) qui sont disposés dans une plaque laissant passer l'air et ayant un coefficient de résistance à l'écoulement supérieur au leur avec possibilité de rotation autour d'un axe perpendiculaire à la plaque, les flux d'air principaux étant dirigés dans des directions divergentes à l'aide d'une pluralité de buses (13) des éléments déflecteurs (6) et imprimant un mouvement de circulation à l'air secondaire sortant entre les éléments déflecteurs (6), les directions de sortie des buses (13) d'au moins un élément déflecteur (6) étant inclinées par rapport à une direction (15) perpendiculaire à la surface de l'élément déflecteur (6).
